# EUROPÄISCHE PATENTSCHRIFT

(11) **EP 2 683 637 B1**
(45) Veröffentlichungstag und Bekanntmachung des Hinweises auf die Patenterteilung: **08.02.2017**
(21) Anmeldenummer: 12707569.5
(22) Anmeldetag: 05.03.2012
(51) Int. Cl.: D21F 5/18, F26B 13/20, B65H 23/24

(54) **VORRICHTUNG ZUR KONTAKTLOSEN FÜHRUNG UND TROCKNUNG EINER MATERIALBAHN**
DEVICE FOR THE CONTACTLESS GUIDING AND DRYING OF A MATERIAL WEB
DISPOSITIF DE GUIDAGE SANS CONTACT ET DE SÉCHAGE D'UNE BANDE DE MATÉRIAU

(30) Priorität: 09.03.2011 DE 102011005266
(43) Veröffentlichungstag der Anmeldung: 15.01.2014
(73) Patentinhaber: Voith Patent GmbH, 89522 Heidenheim (DE)
(72) Erfinder: HÖCKELMANN, Dirk, 41470 Neuss (DE); SCHICHT, Frank, 41466 Neuss (DE)
(86) Internationale Anmeldenummer: PCT/EP2012/053711
(87) Internationale Veröffentlichungsnummer: WO 2012/119971

(56) Entgegenhaltungen:
- EP-A1- 1 055 895
- WO-A1-99/36614
- DE-A1- 3 247 459
- DE-U1-202007 017 655
- US-A- 4 905 381
- US-A- 5 555 644

## Beschreibung

Die Erfindung betrifft eine Vorrichtung zur kontaktlosen Führung und Trocknung einer laufenden Materialbahn, bzw. zur kontaktlosen Führung und Kühlung einer laufenden Materialbahn (M), insbesondere einer Faserstoffbahn für eine Maschine zur Herstellung und/oder Veredelung der Faserstoffbahn, insbesondere einer gestrichenen Papier- oder Kartonbahn, umfassend zwei kastenartige Hauben, wobei ein Laufweg der Materialbahn zwischen den beiden kastenartigen Hauben vorgesehen ist, wobei eine Verfahrbewegung der Hauben über mindestens eine Verfahreinrichtung ausführbar ist, wobei die mindestens eine Verfahreinrichtung auf Führerseite oder Triebseite angeordnet ist, und wobei die mindestens eine Verfahreinrichtung über mindestens die Stellung "Auf" und die Stellung "Zu" verfügt.

Derartige Vorrichtungen sind nach dem Stand der Technik bekannt.

WO9936614 A1 offenbart eine Vorrichtung mit zwei verfahrbaren Hauben, denen zum gegengleichen Verfahren jeweils ein separater Hydraulikzylinder zugeordnet ist, wobei die beiden Hydraulikzylinder an einen gemeinsamen Hydraulikkreislauf angeschlossen sind.

US5555644 A offenbart eine Vorrichtung mit zwei verfahrbaren Hauben, wobei beide Hauben über einen Zylinder verfahrbar und in einer Position arretierbar sind.

Die bekannten Vorrichtungen weisen jedoch den Nachteil auf, dass große Kräfte notwendig sind, um die mindestens eine Verfahreinrichtung zwischen den Stellungen "Auf" und "Zu" zu bewegen.

Der vorliegenden Erfindung liegt die Aufgabe zugrunde, eine Vorrichtung der eingangs genannten Art zur kontaktlosen Führung und Trocknung einer laufenden Materialbahn, bzw. zur kontaktlosen Führung und Kühlung einer laufenden Materialbahn (M), insbesondere einer Faserstoffbahn für eine Maschine zur Herstellung und/oder Veredelung der Faserstoffbahn, insbesondere einer gestrichenen Papier- oder Kartonbahn, derart gegenüber dem Stand der Technik zu verbessern, dass nur noch geringe Kräfte notwendig sind, um die mindestens eine Verfahreinrichtung zwischen den Stellungen "Auf" und "Zu" zu bewegen.

Diese Aufgabe wird bei der erfindungsgemäßen Vorrichtung dadurch gelöst, dass die mindestens eine Verfahreinrichtung über wenigstens zwei mechanische Kopplungen verfügt, die die beiden Hauben verbindet, und dass die mechanischen Kopplungen je eine Wippe aufweisen.

Durch die Erfindung ergibt sich der Vorteil, dass sich Gewichtskräfte der Hauben kompensieren können.

In dieser Anmeldung werden unter Führer-, bzw. Triebseite die Seiten der Vorrichtung verstanden, die in Bahnlaufrichtung links und rechts, oder rechts und links der Vorrichtung liegen. Die Führerseite wird als die Seite bezeichnet, von der ein Bediener bevorzugt die Vorrichtung bedient oder inspiziert.

Die Hauben können in einer Ausgestaltungsvariante jeweils auf der Seite, die der Materialbahn zugewandt ist, mit einer Vielzahl von Blasbalken und/oder Absaugungen ausgestattet sein. Dies ist insbesondere dann der Fall, wenn es sich bei der Vorrichtung um eine Blaslufttrocknungsvorrichtung oder eine Blasluftkühlungsvorrichtung handelt.

In einer anderen Ausgestaltungsvariante können die Hauben jeweils auf der Seite, die der Materialbahn zugewandt ist, mit einer Vielzahl von Infrarot-Strahlern ausgestattet sein. Vorteilhaft kann auch eine Variante sein, in der Infrarot-Strahler und Blaslufttrocknung in zumindest einer Haube kombiniert ist - insbesondere ist dies dann der Fall, wenn die Vorrichtung einem Streichaggregat in einer Papier- oder Kartonherstellungsanlage, bzw. Papier- oder Kartonveredelungsanlage in Materialbahnlaufrichtung nachgeordnet ist.

Vorteilhaft verfügen die Wippen der wenigstens zwei mechanischen Kopplungen je über drei Belastungsbohrungen, wobei die mittlere Belastungsbohrung je einer Wippe über einen Bolzen an einem ortsfesten Punkt an der Stuhlung, bevorzugt in einem Lagerbock, drehbar gelagert ist.

In dieser Anmeldung werden unter Stuhlung Maschinenbauelemente verstanden, die fest und unbeweglich mit den Fundamentschienen einer Anlage, bzw. fest und unbeweglich mit dem Gebäude, verbunden sind.

Die Drehachsen der Wippen verlaufen vorteilhafterweise durch die mittlere Belastungsbohrungen der jeweiligen Wippe, wobei die Drehachsen senkrecht zur Materialbahnlaufrichtung und in einer Ebene parallel zur Materialbahn angeordnet sind.

In einer weiteren Ausgestaltung weisen die Hauben zu je einer mechanischen Kopplung je eine fest verbundene Lagerkonsole auf. Die Lagerkonsolen können an den Hauben aufgeschraubt und/oder durch Formschluss an den Hauben, zum Beispiel einem Versatz, angebracht sein. Die Lagerkonsolen bieten den Vorteil, dass sie explizit so gestaltet werden, dass sie in idealer Weise Lager zur Lagerung der Hauben aufnehmen können.

Vorteilhafterweise verfügen die Wippen der mechanischen Kopplungen je über drei Belastungsbohrungen, wobei die zwei äußeren Belastungsbohrungen je einer Wippe je an einer der Lagerkonsolen der Hauben über Bolzen in Lagern drehbar gelagert sind.

In einer weiteren Ausführungsvariante sind die Lagerkonsolen so ausgeführt, dass in der Stellung "Zu" der mindestens einen Verfahreinrichtung die äußeren Belastungsbohrung der Wippen, die über Bolzen mit der oberhalb der Materialbahn angeordneten Haube verbunden sind, sich im Bereich unterhalb der Materialbahn befinden; und umgekehrt: dass sich die äußeren Belastungsbohrungen der Wippen, die über Bolzen mit der unterhalb der Materialbahn angeordneten Haube verbunden sind, sich im Bereich oberhalb der Materialbahn befinden. Diese Ausführungsvariante bietet den Vorteil, dass sich mit relativ kurzen Wippen eine große Bewegung der Hauben, orthogonal zur Ebene der der Materialbahn, realisieren lässt.

In einer weiteren vorteilhaften Ausgestaltung sind die Lager in den Lagerkonsolen an den Hauben zumindest einer mechanischen Kopplung in Schiebesitzen aufgenommen, die dazu geeignet sind, Längenausdehnungen der Hauben in Materialbahnlaufrichtung aufzunehmen.

Ferner können die Lager in den Lagerkonsolen an den Hauben als sphärische Lager ausgeführt sein. Die sphärischen Lager bieten den Vorteil, dass sich die Hauben ungleichmäßig auf Führer- und Triebseite bewegen können. Wenn zum Beispiel die Führer- und Triebseite über je eine Verfahreinrichtung verfügt, jedoch nur die Führerseite bewegt wird, zum Beispiel die Führerseite geöffnet wird, wobei die Triebseite noch geschlossen ist, können die sphärischen Lager die Schräglage der Hauben Führer- zu Triebseite aufnehmen. Des Weiteren erlauben die sphärischen Lager eine ungleichmäßige Verfahrbewegung von Führer- und Triebseite.

In einer weiteren Ausgestaltung sind zumindest ein Teil der Lagerkonsolen auf den Bolzen der äußeren Belastungsbohrungen axial in Bolzenrichtung verschiebbar gelagert. Vorteilhaft können sich dadurch die Hauben nahezu spannungsfrei in Querrichtung zur Materialbahnlaufrichtung ausdehnen.

Die Wippen der wenigstens zwei mechanischen Kopplungen einer Verfahreinrichtung sind vorteilhaft über eine Schubstange mittelbar oder unmittelbar miteinander verbunden.

In einer weiteren Ausgestaltung ist die Schubstange drehbar an Mitnehmerelementen an den Wippen der wenigstens zwei mechanischen Kopplungen einer Verfahreinrichtung gelagert. Dabei sind die Mitnehmerelemente jeweils starr an den Wippen angebracht. Die Mitnehmerelemente können einteilig mit den Wippen ausgeführt sein; eine andere Variante ist, dass die Mitnehmerelemente an die Wippen aufgeschraubt oder auf die Wippen aufgeschweißt sind.

Zweckmäßigerweise ist an einer der Hauben zumindest ein Aktuator befestigt, wobei der zumindest eine Aktuator an einem seiner Enden an einer der Hauben und am anderen Ende an einem ortsfesten Punkt der Stuhlung befestigt ist. Vorteilhaft liegt der zumindest eine Aktuator nicht im Bereich der Verfahreinrichtung, damit der Zugang zur Vorrichtung im Bereich des Laufweges der Materialbahn nicht zusätzlich verbaut wird. Idealerweise befindet sich der zumindest eine Aktuator in einem unteren Bereich der unten liegenden Haube - somit wird der zumindest eine Aktuator nicht unnötig mit Abwärme oder Wärmestrahlung aus dem Spalt zwischen oberer und unterer Haube belastet. Als Aktuator kann ein Zylinder, vorzugsweise Pneumatikzylinder oder elektromechanische Stellglieder verwendet werden. Bevorzugt werden zwei Aktuatoren jeweils an einem ihrer Enden an einer der Hauben und am jeweils anderen Ende an einem ortsfesten Punkt der Stuhlung befestigt.

In einer weiteren Ausgestaltung weisen die Wippen der wenigstens zwei mechanischen Kopplungen der mindestens einen Verfahreinrichtung zwischen der Stellung "Auf" und der Stellung "Zu" einer Verfahreinrichtung je eine Winkeldifferenz von mindestens 5°, bevorzugt von mindestens 45° und besonders bevorzugt von mindestens 60° auf. Auch Winkeldifferenzen größer 90° sind möglich.

In einer weiteren Variante der Vorrichtung verfügt die Führerseite und die Triebseite über eine Verfahreinrichtung. Dies ist vor allem dann vorteilhaft, wenn die Vorrichtung komplett, zum Beispiel zum Reinigen nach Materialbahnabriss, geöffnet werden soll. Jedoch auch in dieser Variante kann die Vorrichtung auch nur auf Führerseite oder auch nur auf Triebseite einseitig bewegt werden. Dieser Fall ergibt sich oft beim sogenannten Überführen der Materialbahn, wenn nur die Führerseite geöffnet sein muss.

Ist die Vorrichtung nur einseitig, vorteilhaft der Führerseite, mit einer Verfahreinrichtung vorgesehen, sind auf Triebseite Scharniere vorgesehen, um die Verfahrbewegung, sprich das Öffnen und Schließen, auf Führerseite zu gewährleisten.

Die Verfahreinrichtungen können auf beliebige Positionen zwischen den Stellungen "Auf" und "Zu" verfahren werden. Es ist auch möglich, dass Zwischenpositionen vorbestimmt sind, das heißt, ein automatisches Anhalten einer Verfahreinrichtung in einer oder mehrer Zwischenposition vorgesehen ist.

Nachfolgend werden anhand von Ausführungsbeispielen und unter Bezugnahme auf die Figuren vorteilhafte Ausgestaltungen der Erfindung erläutert:
Es zeigen:
   - Figur 1: Eine Seitenansicht einer Ausführung der erfindungsgemäßen Vorrichtung in Stellung "Zu" der ersichtlichen Verfahreinrichtung, Blickrichtung quer zur Materialbahnlaufrichtung;
   - Figur 2: Eine perspektivische Detailansicht auf eine mechanische Kopplung; und
   - Figur 3: Eine Seitenansicht einer Ausführung der erfindungsgemäßen Vorrichtung in Stellung "Auf" der ersichtlichen Verfahreinrichtung, Blickrichtung quer zur Materialbahnlaufrichtung.

Die Figur 1 zeigt beispielhaft eine erfindungsgemäße Vorrichtung 1 in Seitenansicht, das heißt die Blickrichtung ist quer zur Materialbahnlaufrichtung M*. Es sind zwei kastenartige Hauben 2, 3 dargestellt, wobei sich die eine Haube 2 oberhalb und die andere Haube 3 unterhalb der Materialbahn M befindet. Die Vorrichtung 1 ist in der Stellung "Zu" der ersichtlichen Verfahreinrichtung 4 dargestellt. Die Stellung "Zu" ist die Betriebstellung der Vorrichtung 1: Die Materialbahn M wird zwischen den Hauben 2, 3 hindurchgeführt und aus den Blasbalken 9, die an den Seiten der Hauben 2, 3 angeordnet sind, die der Materialbahn M zugewandt sind, strömt ein Gas, vorzugsweise warme oder heiße Luft, auf die Materialbahn M. Die Blasbalken 9 erstrecken sich im wesentlichen über die Breite der Hauben 2, 3, wobei unter Breite der Hauben 2, 3 die Längenausdehnung quer zur Materialbahnlaufrichtung M* verstanden wird. Zwischen, oder auch nur neben der Vielzahl von Blasbalken 9 befinden sich Absaugungen 10, die das Gas, vorzugsweise die warme oder heiße Luft, wieder von der Materialbahn M abführen.

Die beispielhafte Verfahreinrichtung 4 ist gestrichelt umrandet dargestellt - sie enthält die integralen Bestandteile von zwei mechanischen Kopplungen 5. Die mechanischen Kopplungen 5 umfassen jeweils einen ortsfesten, z.B. an der Stuhlung fest montierten Lagerbock 22 und eine Wippe 6, deren Drehachse durch eine mittlere Belastungsbohrung 7₁ der Wippe 6 verläuft. Durch die mittlere Belastungsbohrung 7₁ verläuft ein Bolzen 8₁, der auch durch den Lagerbock 22 verläuft. Die Wippe 6 jeweils einer mechanischen Kopplung 5 umfasst zwei weitere, äußere Belastungsbohrungen 7₂, 7₃. Durch die beiden äußeren Belastungsbohrungen 7₂, 7₃ einer Wippe 6 verlaufen ebenfalls Bolzen 8₂, 8₃, die jeweils durch Lager 15₂, 15₃ in Lagerkonsolen 11, 12, 13, 14 der Hauben 2, 3 geführt sind. Die Lagerkonsolen 11, 12, 13, 14 sind jeweils fest mit einer der Hauben 2, 3 verbunden.

Die Wippen 6 der zwei mechanischen Kopplungen 5 einer Verfahreinrichtung 4 sind miteinander über eine Schubstange 16 und über Mitnehmerelmente 17, 18 verbunden. Die Mitnehmerelemente 17, 18 sind jeweils starr an den Wippen angebracht, das heißt, wenn sich eine Wippe 6 dreht, dreht sich im gleichen Winkel wie diese Wippe 6 das dazugehörige Mitnehmerelement 12, 13.

An der Haube 3 unterhalb der Materialbahn M sind Aktuatoren 19, 20 befestigt, die jeweils an einem ihrer Enden an einem ortsfesten Punkt mit der Stuhlung verbunden sind. Die Aktuatoren 19, 20 dienen dazu, die Haube 3 unterhalb der Materialbahn M zu bewegen - über die Verfahreinrichtung 4 mit ihren mechanischen Kopplungen 5 zwischen den Hauben 2, 3 bewegt sich zwangsweise, und gewollter Weise, auch die Haube 2 oberhalb der Materialbahn M. Die Stellung "Zu" und "Auf" der Verfahreinrichtung 4 kann somit initiiert werden. Als Aktuatoren 19, 20 sind hier beispielhaft Zylinder dargestellt, die z.B. pneumatisch aktiviert sein können.

Die Figur 2 zeigt eine perspektivische Detailansicht auf eine mechanische Kopplung 5 einer Verfahreinrichtung 4: Die Lager 15₂, 15₃ der Bolzen 8₂, 8₃ der äußeren Belastungsbohrungen 7₂, 7₃ in den Lagerkonsolen 11, 12 sind als sphärische Lager ausgeführt. Außerdem sind diese Lager 15₂, 15₃, zumindest an einer der mechanischen Kopplungen 5 in Schiebesitzen 21 gelagert. Die Schiebesitze 21 erlauben ein in Materialbahnlaufrichtung M* verschiebbare Position dieser Lager 15₂, 16₃, um Längenausdehnungen der Hauben 2, 3 aufzunehmen.

Des Weiteren sind in Figur 2, wie schon in Figur 1 beschrieben, eine Wippe 6 und ein Lagerbock 22 zu sehen.

Die Figur 3 zeigt, wie die Figur 1, eine erfindungsgemäße Vorrichtung 1 in Seitenansicht, das heißt die Blickrichtung ist quer zur Materialbahnlaufrichtung M*. Hier, in Figur 3, ist jedoch die dargestellte Verfahreinrichtung 4 in der Stellung "Auf" dargestellt. Die Bewegung zwischen Stellung "Zu" und "Auf" wird durch Aktuatoren 19, 20 initiiert - wie schon beschrieben zu Figur 1.

Die Wippen 6 der mechanischen Kopplungen 5 sind hier strichliert in der "Zu" Stellung der Verfahreinrichtung 4 dargestellt, um den Winkel α, den eine Wippe 6 zwischen den Stellungen "Zu" und "Auf" einer Verfahreinrichtung 4 überwindet, darzustellen.

### Bezugszeichenliste

- 1: Vorrichtung
- M: Materialbahn
- M*: Materialbahnlaufrichtung
- 2: Haube
- 3: Haube
- 4: Verfahreinrichtung
- 5: mechanische Kopplung
- 6: Wippe
- 7₁: mittlere Belastungsbohrung
- 7₂: äußere Belastungsbohrung
- 7₃: äußere Belastungsbohrung
- 8₁: Bolzen, mittlerer Belastungsbohrung zugeordnet
- 8₂: Bolzen, äußere Belastungsbohrungen zugeordnet
- 8₃: Bolzen, äußere Belastungsbohrungen zugeordnet
- 9: Blasbalken
- 10: Absaugung
- 11: Lagerkonsole
- 12: Lagerkonsole
- 13: Lagerkonsole
- 14: Lagerkonsole
- 15₂: Lager in Lagerkonsole
- 15₃: Lager in Lagerkonsole
- 16: Schubstange
- 17: Mitnehmerelement
- 18: Mitnehmerelement
- 19: Aktuator
- 20: Aktuator
- 21: Schiebesitz
- 22: Lagerbock
- α: Winkeldifferenz einer Wippe zwischen der Stellung "Auf" und Stellung "Zu" einer Verfahreinrichtung

## Patentansprüche

1. Vorrichtung (1) zur kontaktlosen Führung und Trocknung einer laufenden Materialbahn (M), bzw. zur kontaktlosen Führung und Kühlung einer laufenden Materialbahn (M), insbesondere einer Faserstoffbahn für eine Maschine zur Herstellung und/oder Veredelung der Faserstoffbahn, insbesondere einer gestrichenen Papier- oder Kartonbahn, umfassend zwei kastenartige Hauben (2, 3), wobei ein Laufweg der Materialbahn (M) zwischen den beiden kastenartigen Hauben (2, 3) vorgesehen ist, wobei eine Verfahrbewegung der Hauben (2, 3) über mindestens eine Verfahreinrichtung (4) ausführbar ist, wobei die mindestens eine Verfahreinrichtung (4) auf Führerseite oder Triebseite angeordnet ist, und wobei die mindestens eine Verfahreinrichtung (4) über mindestens die Stellung "Auf" und die Stellung "Zu" verfügt,
**dadurch gekennzeichnet,**
**dass** die mindestens eine Verfahreinrichtung (4) über wenigstens zwei mechanische Kopplungen (5) verfügt, die die beiden Hauben (2, 3) verbindet, und dass die mechanischen Kopplungen (5) je eine Wippe (6) aufweisen.

2. Vorrichtung (1) nach Anspruch 1,
**dadurch gekennzeichnet,**
**dass** die Hauben (2, 3) jeweils auf der Seite, die der Materialbahn (M) zugewandt ist, mit einer Vielzahl von Blasbalken (9) und/oder Absaugungen (10) ausgestattet sind.

3. Vorrichtung (1) nach einem der Ansprüche 1 oder 2,
**dadurch gekennzeichnet,**
**dass** die Wippen (6) der wenigstens zwei mechanischen Kopplungen (5) je über drei Belastungsbohrungen (7₁, 7₂, 7₃) verfügen und die mittlere Belastungsbohrung (7₁) je einer Wippe (6) über einen Bolzen (8₁) an einem ortsfesten Punkt an der Stuhlung, bevorzugt in einem Lagerbock (22), drehbar gelagert ist.

4. Vorrichtung (1) nach Anspruch 3,
**dadurch gekennzeichnet,**
**dass** die Drehachsen der Wippen (6) durch die mittlere Belastungsbohrungen (7₁) der jeweiligen Wippe (6) verläuft und dass die Drehachsen senkrecht zur Materialbahnlaufrichtung (M*) und in einer Ebene parallel zur Materialbahn (M) verlaufen.

5. Vorrichtung (1) nach einem der Ansprüche 1 bis 4,
**dadurch gekennzeichnet,**
**dass** die Hauben (2, 3) zu je einer mechanischen Kopplung (5) je eine fest verbundene Lagerkonsole (11, 12, 13, 14) aufweisen.

6. Vorrichtung (1) nach Anspruch 5,
**dadurch gekennzeichnet,**
**dass** die Wippen (6) der mechanischen Kopplungen (5) je über drei Belastungsbohrungen (7₁, 7₂, 7₃) verfügen und die zwei äußeren Belastungsbohrungen (7₂, 7₃) je einer Wippe (6) je an einer der Lagerkonsolen (11, 12) der Hauben (2, 3) über Bolzen (8₂, 8₃) in Lagern (15₂, 15₃) drehbar gelagert sind.

7. Vorrichtung (1) nach Anspruch 6,
**dadurch gekennzeichnet,**
**dass** die Lagerkonsolen (11, 12, 13, 14) so ausgeführt sind, dass in der Stellung "Zu" der mindestens einen Verfahreinrichtung (4) die äußeren Belastungsbohrungen (7₂) der Wippen (6), die über Bolzen (8₂) mit der oberhalb der Materialbahn (M) angeordneten Haube (2) verbunden sind, sich im Bereich unterhalb der Materialbahn (M) befinden; und umgekehrt: dass sich die äußeren Belastungsbohrungen (7₃) der Wippen (6), die über Bolzen (8₃) mit der unterhalb der Materialbahn (M) angeordneten Haube (3) verbunden sind, sich im Bereich oberhalb der Materialbahn (M) befinden.

8. Vorrichtung (1) nach einem der Ansprüche 6 oder 7,
**dadurch gekennzeichnet,**
**dass** die Lager (15₂, 15₃) in den Lagerkonsolen (20, 21) an den Hauben (2, 3) zumindest einer mechanischen Kopplung (5) in Schiebesitzen (21) aufgenommen sind, die dazu geeignet sind, Längenausdehnungen der Hauben (2, 3) in Materialbahnlaufrichtung (M*) aufzunehmen.

9. Vorrichtung (1) nach einem der Ansprüche 6 bis 8,
**dadurch gekennzeichnet,**
**dass** die Lager (15₂, 15₃) in den Lagerkonsolen (11, 12, 13, 14) an den Hauben (2, 3) als sphärische Lager ausgeführt sind.

10. Vorrichtung (1) nach einem der Ansprüche 6 bis 9,
**dadurch gekennzeichnet,**
**dass** zumindest ein Teil der Lagerkonsolen (11, 12, 13, 14) auf den Bolzen (8₂, 8₃) der äußeren Belastungsbohrungen (7₂, 7₃) axial in Bolzenrichtung verschiebbar gelagert ist.

11. Vorrichtung (1) nach einem der Ansprüche 1 bis 10,
**dadurch gekennzeichnet,**
**dass** die Wippen (6) der wenigstens zwei mechanischen Kopplungen (5) einer Verfahreinrichtung (4) über eine Schubstange (16) mittelbar oder unmittelbar miteinander verbunden sind.

12. Vorrichtung (1) nach Anspruch 11,
**dadurch gekennzeichnet,**
**dass** die Schubstange (16) drehbar an Mitnehmerelementen (17, 18) an den Wippen (6) der wenigstens zwei mechanischen Kopplungen (5) einer Verfahreinrichtung (4) gelagert ist.

13. Vorrichtung (1) nach einem der Ansprüche 1 bis 12,
**dadurch gekennzeichnet,**
**dass** an einer der Hauben (2, 3) zumindest ein Aktuator (19, 20), bevorzugt zwei Aktuatoren (19, 20) befestigt sind, wobei der zumindest eine Aktuator (19, 20) an einem seiner Enden an einer der Hauben (2, 3) und am anderen Ende an einem ortsfesten Punkt an der Stuhlung befestigt ist.

14. Vorrichtung (1) nach einem der Ansprüche 1 bis 13,
**dadurch gekennzeichnet,**
**dass** zwischen der Stellung "Auf" und der Stellung "Zu" der mindestens einen Verfahreinrichtung (4) die Wippen (6) der wenigstens zwei mechanischen Kopplungen (5) einer Verfahreinrichtung (4) je eine Winkeldifferenz (α) von mindestens 5°, bevorzugt von mindestens 45° und besonders bevorzugt von mindestens 60° aufweisen.

15. Vorrichtung (1) nach einem der Ansprüche 1 bis 14,
**dadurch gekennzeichnet,**
**dass** die Führerseite und die Triebseite über eine Verfahreinrichtung (4) verfügt.

16. Vorrichtung (1) nach Anspruch 15,
**dadurch gekennzeichnet,**
**dass** die Verfahreinrichtungen (4) der Führerseite und der Triebseite unabhängig voneinander in beliebige Positionen verfahrbar sind.

## Claims

1. Device (1) for guiding and drying a running material web (M) in a non-contacting manner, or for guiding and cooling a running material web (M) in a non-contacting manner, respectively, in particular a fibrous web for a machine for manufacturing and/or finishing the fibrous web, in particular a coated paper or cardboard web, the device (1) comprising two box-type hoods (2, 3), wherein a running path of the material web (M) is provided between the two box-type hoods (2, 3), wherein a displacement movement of the hoods (2, 3) is executable by way of at least one displacement installation (4), wherein the at least one displacement installation (4) is disposed on the operator side or the drive side, and wherein the at least one displacement installation (4) disposes of at least the "open" position and the "closed" position,
**characterized**
**in that** the at least one displacement installation (4) disposes of at least two mechanical couplings (5) which connect the two hoods (2, 3), and in that the mechanical couplings (5) each have one rocker (6).

2. Device (1) according to Claim 1,
**characterized**
**in that** the hoods (2, 3), in each case on that side that faces the material web (M), are equipped with a multiplicity of blower beams (9) and/or suction units (10).

3. Device (1) according to one of Claims 1 or 2,
**characterized**
**in that** the rockers (6) of the at least two mechanical couplings (5) each dispose of three stress bores (7₁, 7₂, 7₃), and the central stress bore (7₁) of each rocker (6) by way of a bolt (8₁) is rotatably mounted on a locationally fixed point on the framework, preferably in a bearing pedestal (22).

4. Device (1) according to Claim 3,
**characterized**
**in that** the rotation axes of the rockers (6) run through the central stress bores (7₁) of the respective rocker (6), and in that the rotation axes run perpendicularly to the material-web running direction (M*) and in a plane that is parallel with the material web (M).

5. Device (1) according to one of Claims 1 to 4,
**characterized**
**in that** the hoods (2, 3) for each of the mechanical couplings (5) each have one fixedly connected bearing console (11, 12, 13, 14).

6. Device (1) according to Claim 5,
**characterized**
**in that** the rockers (6) of the mechanical couplings (5) each dispose of three stress bores (7₁, 7₂, 7₃), and the two external stress bores (7₂, 7₃) of each rocker (6) by way of bolts (8₂, 8₃), in each case on one of the bearing consoles (11, 12) of the hoods (2, 3), are rotatably mounted in bearings (15₂, 15₃).

7. Device (1) according to Claim 6,
**characterized**
**in that** the bearing consoles (11, 12, 13, 14) are embodied such that in the "closed" position of the at least one displacement installation (4) the external stress bores (7₂) of the rockers (6) that by way of bolts (8₂) are connected to the hood (2) that is disposed above the material web (M) are located in the region below the material web (M), and vice versa: that the external stress bores (7₃) of the rockers (6) that by way of bolts (8₃) are connected to the hood (3) that is disposed below the material web (M) are located in the region above the material web (M).

8. Device (1) according to one of Claims 6 or 7, **characterized**
**in that** the bearings (15₂, 15₃) are received in the bearing consoles (20, 21) on the hoods (2, 3) of at least one mechanical coupling (5) in sliding seats (21) that are suitable for absorbing longitudinal expansions of the hoods (2, 3) in the material-web running direction (M*).

9. Device (1) according to one of Claims 6 to 8, **characterized**
**in that** the bearings (15₂, 15₃) in the bearing consoles (11, 12, 13, 14) on the hoods (2, 3) are embodied as spherical bearings.

10. Device (1) according to one of Claims 6 to 9, **characterized**
**in that** at least part of the bearing consoles (11, 12, 13, 14) are mounted on the bolts (8₂, 8₃) of the external stress bores (7₂, 7₃) so as to be axially displaceable in the direction of the bolts.

11. Device (1) according to one of Claims 1 to 10, **characterized**
**in that** the rockers (6) of the at least two mechanical couplings (5) of one displacement installation (4) are interconnected by way of a push rod (16) indirectly or directly.

12. Device (1) according to Claim 11,
**characterized**
**in that** the push rod (16) is mounted so as to be rotatable on entrainment elements (17, 18) on the rockers (6) of the at least two mechanical couplings (5) of one displacement installation (4).

13. Device (1) according to one of Claims 1 to 12, **characterized**
**in that** at least one actuator (19, 20), preferably two actuators (19, 20), is/are fastened to one of the hoods (2, 3), wherein the at least one actuator (19, 20) at one of the ends thereof is fastened to one of the hoods (2, 3), and at the other end is fastened to a locationally fixed point on the framework.

14. Device (1) according to one of Claims 1 to 13, **characterized**
**in that** the rockers (6) of the at least two mechanical couplings (5) of one displacement installation (4), between the "open" position and the "closed" position of the at least one displacement installation (4), each have an angular differential (α) of at least 5°, preferably of at least 45°, and particularly preferably of at least 60°.

15. Device (1) according to one of Claims 1 to 14, **characterized**
**in that** the operator side and the drive side dispose of one displacement installation (4).

16. Device (1) according to Claim 15,
**characterized**
**in that** the displacement installations (4) of the operator side and of the drive side are displaceable in a mutually independent manner to arbitrary positions.

## Revendications

1. Dispositif (1) pour le guidage sans contact et le séchage d'une bande de matériau en mouvement (M), ou pour le guidage sans contact et le refroidissement d'une bande de matériau en mouvement (M), en particulier d'une bande de matière fibreuse pour une machine de fabrication et/ou de traitement de la bande de matière fibreuse, en particulier d'une bande de papier ou de carton couchée, comprenant deux hottes en forme de caisse (2, 3), dans lequel il est prévu une trajectoire de la bande de matériau (M) entre les deux hottes en forme de caisse (2, 3), dans lequel un mouvement de déplacement des hottes (2, 3) peut être exécuté au moyen d'au moins un dispositif de déplacement (4), dans lequel ledit au moins un dispositif de déplacement (4) est disposé du côté de l'opérateur ou du côté de l'entraînement, et dans lequel ledit au moins un dispositif de déplacement (4) comporte au moins la position "Marche" et la position "Arrêt",
**caractérisé en ce que** ledit au moins un dispositif de déplacement (4) comporte au moins deux couplages mécaniques (5), qui relient les deux hottes (2, 3), et **en ce que** les couplages mécaniques (5) présentent chacun une bascule (6).

2. Dispositif (1) selon la revendication 1, **caractérisé en ce que** les hottes (2, 3) sont respectivement équipées, sur le côté qui est tourné vers la bande de matériau (M), d'une multiplicité de barres de soufflage (9) et/ou d'aspirations (10).

3. Dispositif selon une des revendications 1 ou 2, **caractérisé en ce que** les bascules (6) desdits au moins deux couplages mécaniques (5) comportent chacune trois trous de mise en charge (7₁, 7₂, 7₃) et le trou de mise en charge central (7₁) de chaque bascule (6) est monté de façon rotative au moyen d'un boulon (8₁) en un point fixe sur la chaise, de préférence dans un support de palier (22).

4. Dispositif (1) selon la revendication 3, **caractérisé en ce que** les axes de rotation des bascules (6) passent par le trou de mise en charge central (7₁) de la bascule respective (6) et **en ce que** les axes de rotation s'étendent perpendiculairement à la direction de défilement de la bande de matériau (M*) et dans un plan parallèle à la bande de matériau (M).

5. Dispositif (1) selon l'une quelconque des revendications 1 à 4, **caractérisé en ce que** les hottes (2, 3) présentent chacune une console d'appui (11, 12, 13, 14) reliée de façon fixe respectivement à un couplage mécanique (5).

6. Dispositif (1) selon la revendication 5, **caractérisé en ce que** les bascules (6) des couplages mécaniques (5) comportent chacune trois trous de mise en charge (7₁, 7₂, 7₃) et les deux trous de mise en charge extérieurs (7₂, 7₃) de chaque bascule (6) sont montés de façon rotative dans des paliers (15₂, 15₃) sur une des consoles d'appui (11, 12) des hottes (2, 3) au moyen de boulons (8₂, 8₃).

7. Dispositif (1) selon la revendication 6, **caractérisé en ce que** les consoles d'appui (11, 12, 13, 14) sont réalisées de telle manière que dans la position "Arrêt" dudit au moins un dispositif de déplacement (4) les trous de mise en charge extérieurs (7₂) des bascules (6), qui sont reliées par des boulons (8₂) à la hotte (2) disposée au-dessus de la bande de matériau (M), se trouvent dans la région située en dessous de la bande de matériau (M); et inversement: de telle manière que les trous de mise en charge extérieurs (7₃) des bascules (6), qui sont reliées par des boulons (8₃) à la hotte (3) disposée en dessous de la bande de matériau (M), se trouvent dans la région située au-dessus de la bande de matériau (M).

8. Dispositif (1) selon une des revendications 6 ou 7, **caractérisé en ce que** les paliers (15₂, 15₃) sont logés dans les consoles d'appui (20, 21) sur les hottes (2, 3) d'au moins un couplage mécanique (5) dans des sièges coulissants (21), qui conviennent pour reprendre les dilatations de longueur des hottes (2, 3) dans la direction de défilement de la bande de matériau (M*).

9. Dispositif (7) selon l'une quelconque des revendications 6 à 8, **caractérisé en ce que** les paliers (15₂, 15₃) dans les consoles d'appui (11, 12, 13, 14) sur les hottes (2, 3) sont réalisés sous forme de paliers sphériques.

10. Dispositif (1) selon l'une quelconque des revendications 6 à 9, **caractérisé en ce qu'**au moins une partie des consoles d'appui (11, 12, 13, 14) sont montées sur les boulons (8₂, 8₃) des trous de mise en charge extérieurs (7₂, 7₃) de façon coulissante axialement dans la direction des boulons.

11. Dispositif (1) selon l'une quelconque des revendications 1 à 10, **caractérisé en ce que** les bascules (6) desdits au moins deux couplages mécaniques (5) d'un dispositif de déplacement (4) sont reliées l'une à l'autre indirectement ou directement au moyen d'une bielle (16).

12. Dispositif (1) selon la revendication 11, **caractérisé en ce que** la bielle (16) est montée de façon rotative sur des éléments d'entraînement (17, 18) sur les bascules (6) desdits au moins deux couplages mécaniques (5) d'un dispositif de déplacement (4).

13. Dispositif (1) selon l'une quelconque des revendications 1 à 12, **caractérisé en ce qu'**au moins un actionneur (19, 20), de préférence deux actionneurs (19, 20), est/sont fixé (s) à une des hottes (2, 3), dans lequel ledit au moins un actionneur (19, 20) est fixé par une de ses extrémités à une des hottes (2, 3) et par l'autre extrémité à un point fixe sur la chaise.

14. Dispositif (1) selon l'une quelconque des revendications 1 à 13, **caractérisé en ce qu'**entre la position "Marche" et la position "Arrêt" dudit au moins un dispositif de déplacement (4), les bascules (6) desdits au moins deux couplages mécaniques (5) d'un dispositif de déplacement (4) présentent chacune une différence d'angle (α) d'au moins 5°, de préférence d'au moins 45° et de préférence encore d'au moins 60°.

15. Dispositif (1) selon l'une quelconque des revendications 1 à 14, **caractérisé en ce que** le côté de l'opérateur et le côté d'entraînement comportent un dispositif de déplacement (4).

16. Dispositif (1) selon la revendication 15, **caractérisé en ce que** les dispositifs de déplacement (4) du côté de l'opérateur et du côté de l'entraînement peuvent être déplacés indépendamment l'un de l'autre dans toutes les positions désirées.
